# EUROPÄISCHE PATENTSCHRIFT

(11) **EP 1 286 905 B1**
(45) Veröffentlichungstag und Bekanntmachung des Hinweises auf die Patenterteilung: **04.08.2004**
(21) Anmeldenummer: 01921098.8
(22) Anmeldetag: 25.04.2001
(51) Int. Cl.: B66B 5/02

(54) **VORRICHTUNG ZUR ERFASSUNG DER POSITION EINER AUFZUGKABINE**
DEVICE FOR DETECTING THE POSITION OF AN ELEVATOR CAR
DISPOSITIF POUR DETECTER LA POSITION D'UNE CABINE D'ASCENSEUR

(30) Priorität: 01.05.2000 EP 00810366
(43) Veröffentlichungstag der Anmeldung: 05.03.2003
(73) Patentinhaber: INVENTIO AG, CH-6052 Hergiswil (CH)
(72) Erfinder: WEGENER, Dietrich, CH-6353 Weggis (CH); ACH, Ernst, CH-6030 Ebikon (CH)
(74) Vertreter: Gaussmann, Andreas, Dr.
(86) Internationale Anmeldenummer: PCT/CH2001/000260
(87) Internationale Veröffentlichungsnummer: WO 2001/083352

(56) Entgegenhaltungen:
- US-A- 5 971 109
- PATENT ABSTRACTS OF JAPAN vol. 014, no. 545 (M-1054), 4. Dezember 1990 (1990-12-04) & JP 02 231380 A (TOSHIBA CORP), 13. September 1990 (1990-09-13)
- PATENT ABSTRACTS OF JAPAN vol. 003, no. 108 (M-072), 11. September 1979 (1979-09-11) & JP 54 083254 A (MITSUBISHI ELECTRIC CORP), 3. Juli 1979 (1979-07-03)

## Beschreibung

Die Erfindung betrifft eine Vorrichtung zur Erfassung der Position einer Aufzugkabine.

Eine solche Vorrichtung ist z.B. in US-A-5 971 109 offenbart.

Aus der Patentschrift US 4,433,756 ist ein Aufzug mit einem Aufzugschacht bekannt, in dem entlang des Aufzugschachts über die gesamte Schachthöhe ein kodiertes Band angeordnet ist. Die Kodierung besteht aus in zwei Spuren angeordneten Öffnungen im Band. An einer im Aufzugschacht verfahrbaren Aufzugkabine ist ein Lichtsender und ein optoelektronischer Empfänger angeordnet. Das kodierte Band verläuft zwischen Lichtsender und Empfänger, so dass die Lichtstrahlen des Lichtsenders entweder durch die Öffnungen des Bandes zum optoelektronischen Empfänger gelangen oder durch das Band unterbrochen werden. Beim Verfahren der Aufzugkabine entsteht so eine binär kodierte Information über die Position der Aufzugkabine. Ein Nachteil der bekannten Vorrichtung liegt darin, dass sich durch die Höhe des Aufzugschachts und damit der daraus resultierenden Länge des inkremental kodierten Bandes Ungenauigkeiten bei der Erfassung der Kabinenposition ergeben. Ein weiterer Nachteil besteht im grossen Aufwand zur Befestigung des Bandes im Aufzugschacht. Damit keine Fehlinformation entstehen kann, muss das Band präzise über die gesamte Schachthöhe abgestützt werden. Ausserdem können sich Ungenauigkeiten in der Führung der Aufzugkabine negativ auf die Zuverlässigkeit der Schachtinformation auswirken. Ein weiterer Nachteil besteht darin, dass das kodierte Band von der Schachtwand absteht und in den Schachtraum hineinragt. Der Schachtquerschnitt muss dementsprechend grösser dimensioniert werden. Ein weiterer Nachteil bezüglich der Sicherheit besteht darin, dass nicht unterschieden werden kann, ob der Lichtsender oder Empfänger defekt ist oder ob der Lichtstrahl durch das kodierte Band unterbrochen ist. Der Fehlerfall kann somit nicht von einer Normalfunktion unterschieden werden. Eine derartige Anordnung ist für die Positionserfassung bei der Evakuierung einer Aufzugkabine zudem zu aufwendig und damit auch zu teuer. Zudem besteht zwischen dem Band und der Aufzugkabine keine feste mechanische Kopplung, so dass ein Schlupf der Tragseile gegenüber der Treibscheibe nicht erfasst werden kann.

Eine Aufgabe der Erfindung ist es daher, eine einfache, leicht zu montierende und sichere Vorrichtung zur Erfassung der Position einer Aufzugkabine anzugeben, bei der auch die Nachteile des obengenannten Standes der Technik vermieden werden.

Die Aufgabe wird durch eine erfindungsgemässe Vorrichtung zur Erfassung der Position einer Aufzugkabine gemäss Patentanspruch 1 gelöst.

So weist die Vorrichtung zur Erfassung der Position einer Aufzugkabine gemäss Patentanspruch 1 ein Seil auf, das mit der Aufzugkabine verbunden ist. Weiterhin weist die Vorrichtung eine Einrichtung zur Detektion von auf dem Seil angebrachten Markierungen auf.

Vorteilhafte Weiterbildungen der Erfindung ergeben sich aus den in den abhängigen Patentansprüchen angegebenen Merkmalen.

Vorteilhafterweise sind die auf dem Seil angebrachten Marken Farbmarken. Diese sind einfach und kostengünstig auf dem Seil anbringbar und einfach detektierbar.

Bei dem Seil kann es sich um das Begrenzerseil oder um ein Tragseil handeln. Die Verwendung des Begrenzerseils oder des Tragseils hat den Vorteil, dass kein zusätzliches Seil für die Positionserfassung in den Aufzugschacht eingebaut werden muss.

Weiterhin ist es von Vorteil, die Detektion der Marken mittels einer optischen Einrichtung zu realisieren.

Die Einrichtung zur Detektion der Marken kann ein Leuchtmittel, ein erstes Lichtleitkabel und ein zweites Lichtleitkabel aufweisen. Das Leuchtmittel speist Licht in das erste Lichtleitkabel ein. Das über das erste Lichtleitkabel übertragene Licht trifft auf das Seil und anschliessend abhängig vom Vorhandensein einer Marke mehr oder weniger stark reflektiert auf das zweite Lichtleitkabel. Das zweite Lichtleitkabel transportiert das reflektierte Licht an einen beliebigen Ort.

Bei einer Weiterbildung der Erfindung befindet sich ein Ende des ersten Lichtleitkabels und ein Ende des zweiten Lichtleitkabels in unmittelbarer Nähe des Seils. Das andere Ende des zweiten Lichtleitkabels befindet sich an einem vom Seil entfernten Ort.

Vorteilhafterweise sind das erste und das zweite Lichtleitkabel in der Nähe des Seils parallel angeordnet.

Beinhalten die Marken einen Kode, so kann dadurch die absolute Position der Aufzugkabine im Schacht bestimmt werden.

Die Marken sind vorteilhafterweise derart über das Seil verteilt, dass eine Detektion einer der Marken einer Position der Aufzugkabine entspricht, bei der die Aufzugkabine betretbar ist.

Es kann unter anderem aus Kostengründen von Vorteil sein, dass das erste und das zweite Lichtleitkabel jeweils ein Monoleiter sind.

Bei einer weiteren Ausführungsform der Erfindung weist die Einrichtung zur Detektion der Marken ein Leuchtmittel und ein lichtempfindliches Element auf, die in unmittelbarer Nähe des Seils angeordnet sind. Weiterhin ist eine Anzeigeeinheit vorgesehen, die an einem vom lichtempfindlichen Element entfernten Ort angeordnet ist und mit dem lichtempfindlichen Element verbunden ist.

Zusätzlich kann eine elektrische Energiequelle vorgesehen sein, die im Bedarfsfall mit dem Leuchtmittel verbunden ist.

Vorteilhafterweise trifft dabei der vom Leuchtmittel erzeugte Lichtstrahl unter einem spitzen Winkel auf das Seil.

Zusätzlich kann vorteilhafterweise das Leuchtmittel gepulstes Licht aussenden.

Die obengenannten Ausführungsformen können als Leuchtmittel eine lichtemittierende Diode, eine Laserdiode oder eine Glühbirne aufweisen.

Die Farbe des vom Leuchtmittel emittierten Lichts kann vorteilhafterweise derart auf die Farbe der Marke abgestimmt sein, dass eine optimale Detektion der Marke erfolgen kann.

Weiterhin ist es von Vorteil, die Einrichtung zur Detektion der Marken in der Nähe der Umlenkrolle des Geschwindigkeitsbegrenzers oder in der Nähe des Geschwindigkeitsbegrenzers selbst anzuordnen. Dadurch wird ein gleichbleibender Abstand zwischen der Einrichtung zur Detektion der Marken und den Marken selbst gewährleistet, was bei einer Anordnung der Einrichtung zur Detektion der Marken im Schacht nicht ohne weiteres der Fall wäre.

Zur Erfassung der absoluten Position einer Aufzugkabine können vorteilhafterweise mehrere der Vorrichtungen zur Erfassung der Position einer Aufzugkabine vorgesehen sein, wobei jeweils eine der Vorrichtungen zur Erfassung der Position einer Aufzugkabine einem Seil zugeordnet ist und wobei die Seile mit Marken kodiert sind.

Vorteilhafterweise können dabei identische Vorrichtungen zur Erfassung der Position verwendet werden.

Es ist auch möglich, mehrere Vorrichtungen zur Erfassung der Position einer Aufzugkabine lediglich einem Seil zuzuordnen, wobei das Seil dann mehrere nah beabstandete Marken aufweist, so dass über die Anzahl der detektierten Marken auf die absolute Kabinenposition und die Bewegungsrichtung geschlossen werden kann.

Die Erfindung wird im folgenden anhand von drei Figuren weiter erläutert.
- Figur 1: zeigt die gesamte Aufzugsanlage in Verbindung mit der erfindungsgemässen Vorrichtung zur Erfassung der Position einer Aufzugkabine.
- Figur 2: zeigt eine Detaildarstellung einer ersten Ausführungsform der erfindungsgemässen Vorrichtung zur Erfassung der Position einer Aufzugkabine.
- Figur 3: zeigt eine zweite Ausführungsform der erfindungsgemässen Vorrichtung zur Erfassung der Position einer Aufzugkabine.

Bei der in Figur 1 gezeigten Gesamtansicht einer Aufzugsanlage wird in einem Aufzugschacht 1 mittels eines elektrischen Antriebs 2, der mit einer Treibscheibe verbunden ist, über ein Tragseil 3 eine Aufzugkabine 4 bewegt. Zur Überwachung der Geschwindigkeit der Aufzugkabine 4 ist ein Geschwindigkeitsbegrenzer 5 vorgesehen, dessen Begrenzerseil 7 mit der Aufzugkabine 4 verbunden ist. Das Begrenzerseil 7 läuft über eine Umlenkrolle 6 und über den Geschwindigkeitsbegrenzer 5. Die Aufzugkabine 4 ist im Evakuierungsfall so zu positionieren - gegebenenfalls manuell - dass eventuell eingeschlossene Personen die Aufzugkabine 4 mehr oder weniger bequem verlassen können. Die Anhaltegenauigkeit der Aufzugkabine 4 auf den Stockwerken spielt dabei eine untergeordnete Rolle. Um dies zu erreichen, muss bei einem manuellen Antrieb der Aufzugkabine 4 eine Überprüfung der Position der Aufzugkabine 4 möglich sein. Dazu ist die erfindungsgemässe Vorrichtung zur Erfassung der Position der Aufzugkabine 8 vorgesehen, deren Detektor 8 in Figur 1 in der Nähe des Geschwindigkeitsbegrenzers 5 angeordnet ist. Selbstverständlich kann der Detektor 8 der erfindungsgemässen Vorrichtung zur Erfassung der Position einer Aufzugkabine 8 auch in der Nähe der Umlenkrolle 6 angeordnet sein. Über eine Verbindungsleitung 9 (Lichtleitkabel/elektrische Leitung) ist der Detektor 8 mit einer Anzeigeeinheit 10 verbunden. Die Anzeigeeinheit 10 befindet sich ausserhalb des Aufzugschachts 1 und ist im Stockwerksbereich bequem zugänglich. Dadurch ist eine Überwachung der Position der Aufzugkabine 4 durch eine ausserhalb des Aufzugschachts befindliche Person möglich, so dass eventuelle Sicherheitsrisiken, die durch eine Überwachung der Position der Aufzugkabine 4 durch eine Person im Aufzugschacht entstehen können, minimiert werden können.

Wo der Detektor 8 angeordnet ist, hängt von den räumlichen und baulichen Gegebenheiten sowie den technischen Bedürfnissen ab. Befindet sich die Anzeigeeinheit 10 im oberen Bereich des Aufzugschachts 1, so ist es eher von Vorteil den Detektor 8 in der Nähe des Geschwindigkeitsbegrenzers 5 anzuordnen. Befindet sich hingegen die Evakuiervorrichtung in Verbindung mit der Anzeigeeinheit 10 im unteren Bereich des Schachts, so kann es sich anbieten, den Detektor 8 in der Nähe der Umlenkrolle 6 anzuordnen.

Eine in Figur 1 nicht gezeigte Ausführungsform der Erfindung, welche jedoch ohne weiteres realisierbar ist, sieht vor, dass der Detektor 8 in der Nähe der Treibscheibe zur Überwachung von auf dem Tragseil 3 angebrachten Marken angeordnet ist.

Befindet sich die Aufzugkabine 4 in einem bestimmten definierten Austrittsbereich, so können die eingeschlossenen Personen über die Schachttüren 15 die Aufzugkabine 4 verlassen.

In Figur 2 ist eine Detailansicht einer ersten Ausführungsform der erfindungsgemässen Vorrichtung zur Erfassung der Position einer Aufzugkabine 4 gezeigt. Der Detektor 8 ist dabei in der Nähe des Geschwindigkeitsbegrenzers 5 angeordnet. Über ein erstes Lichtleitkabel 9.1 wird das von einem Leuchtmittel 12 erzeugte Licht auf das Begrenzerseil 7 gelenkt. Das vom Begrenzerseil 7 bzw. der Marke 11 reflektierte Lichtsignal wird über ein zweites Lichtleitkabel 9.2 an einen beliebigen, ausserhalb des Aufzugschachts 1 liegenden Ort transportiert und dort zur Anzeige gebracht.

Als Leuchtmittel 12 kommt unter anderem eine lichtemittierende Diode (LED), eine Laserdiode oder auch eine Glühbirne zum Einsatz. Das Leuchtmittel 12 wird über eine elektrische Energiequelle versorgt, welche im Bedarfsfall mit dem Leuchtmittel 12 verbunden wird. Als elektrische Energiequelle kommt beispielsweise ein Akku oder auch eine Batterie in Frage.

Das erste und das zweite Lichtleitkabel 9.1 und 9.2 können aus Kostengründen als Monoleiter ausgebildet sein.

Bei der Verwendung von Polyleitern für die beiden Lichtleitkabel 9.1 und 9.2 besteht zusätzlich die Möglichkeit, ein schematisiertes Bild des Begrenzerseils 7, des Tragseils 3 bzw. der Marke 11 zu übertragen. Dabei genügt es, wenn das, das Kabel aufnehmende Lichtleitkabel als Polyleiter ausgebildet ist.

Im Bedarfsfall kann das Leuchtmittel 12 bezüglich seines emittierten Lichtspektrums an die technischen Bedürfnisse angepasst werden. So kann das Lichtspektrum des vom Leuchtmittel 12 erzeugten Lichts an das Begrenzerseil 7, das Tragseil 3 und/oder die Marken 11 angepasst sein, um eine höhere Detektionsgenauigkeit zu erreichen.

In Figur 3 ist eine zweite Ausführungsform der erfindungsgemässen Vorrichtung zur Erfassung der Position einer Aufzugkabine gezeigt. Bei dieser Ausführungsform weist die Einrichtung zur Detektion 8 der Marken 11 ein Leuchtmittel 12 und ein lichtempfindliches Element 13 auf. Beide sind in unmittelbarer Nähe des Begrenzerseils 7 angeordnet. Eine Anzeigeeinheit 10, die an einem vom lichtempfindlichen Element 13 entfernten Ort ausserhalb des Aufzugschachts 1 angeordnet ist, ist mit dem lichtempfindlichen Element 13 elektrisch verbunden. Das vom Leuchtmittel 12 am Begrenzerseil 7 oder an der Marke 11 reflektierte Licht nimmt auf die elektrischen Eigenschaften des lichtempfindlichen Elements 13 Einfluss. Handelt es sich beispielsweise bei dem lichtempfindlichen Element 13 um einen Photowiderstand, so wird bei Bestrahlung des Photowiderstands mit vom Begrenzerseil 7 oder der Marke 11 reflektiertem Licht der elektrische Widerstand des Photowiderstands verändert. Ein dieser Veränderung entsprechendes Signal wird mittels der Anzeigeeinheit 10 ausserhalb des Aufzugschachts 1 zur Anzeige gebracht.

Um Störungen beispielsweise durch Streulicht zu vermeiden, kann der Detektor 8 einen Schirm 14 aufweisen, der störende Lichtsignale absorbiert. Zusätzlich kann zur Erhöhung der Störsignalunterdrückung mit gepulstem Licht gearbeitet werden. In diesem Fall ist die Auswertung mit der Pulsfrequenz des gepulsten ausgesendeten Lichts zu synchronisieren.

Bei der in Figur 3 gezeigten erfindungsgemässen Vorrichtung zur Erfassung der Position einer Aufzugkabine wird der Lichtstrahl, der durch das Leuchtmittel 12 erzeugt wird, schräg auf das Begrenzerseil 7 beziehungsweise die Marke 11 gesendet. Das lichtempfindliche Element 13 ist bezüglich seiner Orientierung an den Reflexionswinkel angepasst.

Auch bei dieser Ausführungsform der erfindungsgemässen Vorrichtung zur Erfassung der Position einer Aufzugkabine kann die Farbe des vom Leuchtmittel emittierten Lichts derart auf die Farbe der Marken 11 abgestimmt sein, dass eine optimale Detektion der Marken 11 erfolgt.

Selbstverständlich muss die in Figur 3 gezeigte Ausführungsform nicht auf das Begrenzerseil 7 beschränkt sein, sondern kann auch zur Auswertung von Marken 11, die auf dem Tragseil 3 angebracht sind, herangezogen werden.

Weiterhin besteht die Möglichkeit, mehrere der in Figur 2 oder Figur 3 gezeigten Ausführungsformen der erfindungsgemässen Vorrichtung jeweils mit einem der Tragseile zu kombinieren. Werden die Marken 11 auf den Tragseilen 3 entsprechend angeordnet, so ist dadurch eine Kodierung und damit eine absolute Positionserfassung der Aufzugkabine 4 möglich. Dadurch kann der mit der Evakuierung betrauten Person angezeigt werden, in welchem Stockwerk sich die Kabine augenblicklich befindet, was eine Vereinfachung der Evakuierung darstellt.

## Patentansprüche

1. Vorrichtung zur Erfassung der Position einer Aufzugkabine, bei der ein Seil (7, 3) vorhanden ist, welches Seil (7, 3) mit der Aufzugkabine (4) verbunden ist und welches Seil (7, 3) Marken (11) aufweist, **dadurch gekennzeichnet, dass** die Vorrichtung die Marken (11) und einen ortsfesten Detektor (8) zur Detektion der Marken (11) umfasst.

2. Vorrichtung nach Patentanspruch 1, **dadurch gekennzeichnet, dass** die Marken (11) Farbmarken sind.

3. Vorrichtung nach Patentanspruch 1 oder 2, **dadurch gekennzeichnet, dass** die Marken (11) eine Kodierung beinhalten.

4. Vorrichtung nach einem der Patentanspruch 3, **dadurch gekenzeichnet, dass** die Kodierung eine absolute Positionserfassung der Aufzugskabine (4) ermöglicht.

5. Vorrichtung nach einem der Patentansprüche 1 bis 4, **dadurch gekennzeichnet, dass** das Seil (7, 3) ein Begrenzerseil (7) oder ein Tragseil (3) ist.

6. Vorrichtung nach einem der Patentansprüche 1 bis 5, **dadurch gekennzeichnet, dass** der Detektor (8) in der Nähe einer Umlenkrolle (6) oder in der Nähe eines Geschwindigkeitsbegrenzers (5) angeordnet ist.

7. Vorrichtung nach einem der Patentansprüche 1 bis 6, **dadurch gekennzeichnet, dass** der Detektor (8) mit einer Anzeigeeinheit (10) verbunden ist die die überwachung der Position der Aufzugskabine (4) ermöglicht.

8. Vorrichtung nach Patentanspruch 7, **dadurch gekennzeichnet, dass** die Anzeigeeinheit (10) innerhalb oder ausserhalb eines Schachts angordnet ist.

9. Vorrichtung nach einem der Patentansprüche 1 bis 8, **dadurch gekenzeichnet, dass** mehrere Detektoren (8) vorgesehen sind, dass mehrere Seile (7, 3) mit Marken (11) vorgesehen sind und dass jeweils ein Detektor (8) einem Seil (3) mit Marken (11) zugeordnet ist.

10. Vorrichtung nach einem der Patentansprüche 1 bis 9, **dadurch gekennzeichnet, dass** die Marken (11) derart über das Seil (7, 3) verteilt sind, dass eine Detektion einer der Marken (11) einer Position der Aufzugkabine (4) entspricht, bei der die Aufzugkabine (4) betretbar ist.

11. Vorrichtung nach Patentanspruch 9, **dadurch gekennzeichnet, dass** die Marken (11) derart über das Seil (7, 3) verteilt sind dass dadurch das Stockwerk, in welchem sich die Aufzugskabine (4) befindet, erfasst wird.

12. Vorrichtung nach einem der Patentansprüche 1 bis 11, **dadurch gekennzeichnet, dass** der Detektor (8) ein optischer Detektor ist.

13. Vorrichtung nach einem der Patentansprüche 1 bis 12, **dadurch gekennzeichnet, dass** der Detektor (8) ein Leuchtmittel (12), ein erstes Lichtleitkabel (9.1) und ein zweites Lichtleitkabel (9.2) aufweist, dass das Leuchtmittel (12) Licht in das erste Lichtleitkabel (9.1) einspeist, dass das über das erste Lichtleitkabel (9.1) übertragene Licht auf das Seil (7, 3) trifft und abhängig vom Vorhandensein einer Marke (11) mehr oder weniger stark reflektiert auf das zweite Lichtleitkabel (9.2) trifft, und dass das zweite Lichtleitkabel (9.2) das reflektierte Licht an einen beliebigen Ort transportiert.

14. Vorrichtung nach Patentanspruch 13, **dadurch gekennzeichnet, dass** sich ein Ende des ersten Lichtleitkabels (9.1) und ein Ende des zweiten Lichtleitkabels (9.2) in unmittelbarer Nähe des Seils (7, 3) befinden, und dass sich das andere Ende des zweiten Lichtleitkabels (9.2) an einem vom Seil (7, 3) entfernten Ort befindet.

15. Vorrichtung nach einem der Patentansprüche 1 bis 12, **dadurch gekennzeichnet, dass** der Detektor (8) ein Leuchtmittel (12) und ein lichtempfindliches Element (13) aufweist, dass das Leuchtmittel (12) und das leuchtempfindliche Element (13) in unmittelbarer Nähe des Seils (7, 3) angeordnet sind, dass eine Anzeigeeinheit (10) vorgesehen ist, dass die Anzeigeeinheit (10) an einem vom lichtempfindlichen Element (13) entfernten Ort angeordnet ist und dass die Anzeigeeinheit (10) mit dem lichtempfindlichen Element (13) verbunden ist.

16. Vorrichtung nach einem der Patentansprüche 13 bis 15, **dadurch gekennzeichnet, dass** eine elektrische Energiequelle vorgesehen ist, die im Bedarfsfall mit dem Leuchtmittel (12) verbunden ist.

17. Vorrichtung nach einem der Patentansprüche 13 bis 16, **dadurch gekennzeichnet, dass** das Leuchtmittel (12) gepulstes Licht aussendet.

18. Vorrichtung nach einem der Patentansprüche 13 bis 17, **dadurch gekennzeichnet, dass** das Leuchtmittel (12) eine lichtimitierende Diode, eine Laserdiode oder eine Glühbirne ist.

19. Vorrichtung nach einem der Patentansprüche 13 bis 18, **dadurch gekennzeichnet, dass** die Farbe des Leuchtmittel (12) emittierten Lichts derart auf die Farbe der Marke (11) abgestimmt ist, dass eine optimale Detektion der Marke (11) erfolgt.

## Claims

1. Device for detecting the position of a lift cage, in which a cable (7, 3) is present, which cable (7, 3) is connected with the lift cage (4) and which cable (7, 3) has marks (1), **characterised in that** the device comprises the marks (11) and a stationery detector (8) for detection of the marks (11).

2. Device according to claim 1, **characterised in that** the marks (11) are coloured marks.

3. Device according to claim 1 or 2, **characterised in that** the marks (11) contain a code.

4. Device according to claim 3, **characterised in that** the code enables an absolute position detection of the lift cage (4).

5. Device according to one of claims 1 to 4, **characterised in that** the cable (7, 3) is a limiter cable (7) or a support cable (3).

6. Device according to one of claims 1 to 5, **characterised in that** the detector (8) is arranged in the vicinity of a deflecting roller (6) or in the vicinity of a speed limiter (5).

7. Device according to one of claims 1 to 6, **characterised in that** the detector (8) is connected with an indicating unit (10) which enables monitoring of the position of the lift cage (4).

8. Device according to claim 7, **characterised in that** the indicating unit (10) is arranged inside or outside a shaft.

9. Device according to one of claims 1 to 8, **characterised in that** several detectors (8) are provided, that several cables (3) are provided with marks (11) and that a respective detector (8) is associated with each cable (3).

10. Device according to one of claims 1 to 9, **characterised in that** the marks (11) are distributed over the cable (7, 3) in such a manner that detection of one of the marks (11) corresponds to a position of the lift cage (4) in which the lift cage (4) can be entered.

11. Device according to claim 9, **characterised in that** the marks (11) are distributed over the cable (7, 3) in such a manner that the storey in which the lift cage (4) is disposed is thereby detected.

12. Device according to one of claims 1 to 11, **characterised in that** the detector (8) is an optical detector.

13. Device according to one of claims 1 to 12, **characterised in that** the detector (8) comprises an illuminating means (12), a first optical conductor (9.1) and a second optical conductor (9.2), that the illuminating means (12) feeds light into the first optical conductor (9.1), that the light transmitted by way of the first optical conductor (9.1) is incident on the cable (7, 3) and is reflected to greater or lesser extent in dependence on the presence of a mark (11) to be incident on the second optical conductor (9.2), and that the second optical conductor (9.2) transports the reflected light to a desired location.

14. Device according to claim 13, **characterised in that** one end of the first optical conductor (9.1) and one end of the second optical conductor (9.2) are disposed in the immediate vicinity of the cable (7, 3) and that the other end of the second optical conductor (9.2) is disposed at a location remote from the cable (7, 3).

15. Device according to one of claims 1 to 12, **characterised in that** the detector (8) comprises an illuminating means (12) and a light-sensitive element (13), that the illuminating means (12) and the light-sensitive element (13) are arranged in the immediate vicinity of the cable (7, 3), that an indicating unit (10) is provided, that the indicating unit (10) is arranged at a location remote from the light-sensitive element (13) and that the indicating unit (10) is connected with the light-sensitive element (13).

16. Device according to one of claims 13, to 15, **characterised in that** a source of electrical energy is provided, which is connected as needed with the illuminating means (12).

17. Device according to one of claims 13 to 16, **characterised in that** the illuminating means (12) emits pulsed light.

18. Device according to one of claims 13 to 17, **characterised in that** the illuminating means (12) is a light-emitting diode, a laser diode or an incandescent lamp.

19. Device according to one of claims 13 to 19, **characterised in that** the colour of the light emitted by the illuminating means (12) is so matched to the colour of the marks (11) that an optimum detection of the marks (11) takes place.

## Revendications

1. Dispositif pour détecter la position d'une cabine d'ascenseur par lequel un câble (7, 3) est disponible (7, 3) et ce câble (7, 3) est relié à la cabine d'ascenseur (4) et ce câble présente des marques (11), **caractérisé par le fait que** le dispositif comprend les marques (11) et un détecteur (8) fixe pour la détection des marques (11).

2. Dispositif selon la revendication 1, **caractérisé par le fait que** les marques (11) sont des marques en couleurs.

3. Dispositif selon la revendication 1 ou 2, **caractérisé par le fait que** les marques (11) comportent un codage.

4. Dispositif selon la revendication 3, **caractérisé par le fait que** le codage permet une saisie de la position absolue de la cabine d'ascenseur (4).

5. Dispositif selon une des revendications de 1 à 4, **caractérisé par le fait que** le câble (7, 3) est un câble limiteur (7) ou un câble porteur (3).

6. Dispositif selon une des revendications de 1 à 5, **caractérisé par le fait que** le détecteur (8) est monté à proximité d'une poulie de guidage (6) ou a proximité d'un limiteur de vitesse (5).

7. Dispositif selon une des revendications de 1 à 6, **caractérisé par le fait que** le détecteur (8) est relié à un dispositif indicateur (10) qui permet la surveillance de la position de la cabine d'ascenseur (4).

8. Dispositif selon la revendication 7, **caractérisé par le fait que** le dispositif indicateur (10) est monté soit à l'intérieur soit à l'extérieur de la cage.

9. Dispositif selon une des revendications de 1 à 8, **caractérisé par le fait que** plusieurs détecteurs (8) sont prévus, que plusieurs câbles (7, 3) avec des marques (11) sont prévus et qu'un détecteur est respectivement attribué à un câble (3) avec marques (11).

10. Dispositif selon une des revendications de 1 à 9, **caractérisé par le fait que** les marques (11) sont distribuées de telle sorte sur le câble (7, 3) qu'une détection d'une des marques (11) correspond à une position de la cabine d'ascenseur (4) à partir de laquelle la cabine d'ascenseur (4) est accessible.

11. Dispositif selon la revendication 9, **caractérisé par le fait que** les marques (11) sont distribuées de telle sorte sur le câble (7, 3) qu'ainsi l'étage sur lequel se trouve la cabine d'ascenseur est saisi.

12. Dispositif selon une des revendications de 1 à 11, **caractérisé par le fait que** le détecteur (8) est un détecteur optique.

13. Dispositif selon une des revendications de 1 à 12, **caractérisé par le fait que** le détecteur (8) présente un agent lumineux (12), un premier câble à fibres optiques (9.1) et un deuxième câble à fibres optiques (9.2), que l'agent lumineux (12) alimente la lumière dans le premier câble en fibres optiques (9.1), que la lumière transmise grâce au premier câble en fibres optiques atteint le câble (7, 3) et, indépendamment du fait qu'une marque (11) soit disponible, plus ou moins reflétée elle atteint le deuxième câble en fibres optiques (9.2) et que le deuxième câble à fibres optiques (9.2) transporte la lumière reflétée à un endroit arbitraire.

14. Dispositif selon la revendication 13, **caractérisé par le fait que** une extrémité du premier câble à fibres optiques (9.1) et une extrémité du deuxième câble à fibres optiques (9.2) se trouvent à proximité directe du câble (7, 3) et que l'autre extrémité du deuxième câble à fibres optiques (9.2) se trouve à un endroit éloigné du câble (7, 3).

15. Dispositif selon une des revendications de 1 à 12, **caractérisé par le fait que** le détecteur (8) présente un agent lumineux (12) et un élément photosensible (13), que l'agent lumineux (12) et l'élément photosensible (13) sont disposés à proximité directe du câble (7, 3), qu'un dispositif indicateur (10) est prévu, que le dispositif indicateur (10) est placé à un endroit éloigné de l'élément photosensible (13) et que le dispositif indicateur (10) est relié avec l'élément photosensible (13).

16. Dispositif selon une des revendications de 13 à 15, **caractérisé par le fait qu'**une source d'énergie est prévue qui est reliée, en cas de besoin, avec l'agent lumineux (12).

17. Dispositif selon une des revendications de 13 à 16, **caractérisé par le fait que** l'agent lumineux (12) émet une lumière pulsée.

18. Dispositif selon une des revendications de 13 à 17, **caractérisé par le fait que** l'agent lumineux (12) est une diode émettant de la lumière, une diode laser ou une lampe à incandescence.

19. Dispositif selon une des revendications de 13 à 18, **caractérisé par le fait que** la couleur de la lumière émise par l'agent lumineux (12) est de telle sorte syntonisé sur la couleur de la marque (11) qu'il ensuit une détection optimale de la marque (11).
